# EUROPÄISCHE PATENTSCHRIFT

(11) **EP 0 812 461 B1**
(45) Veröffentlichungstag und Bekanntmachung des Hinweises auf die Patenterteilung: **06.05.1999**
(21) Anmeldenummer: 96901227.7
(22) Anmeldetag: 02.02.1996
(51) Int. Cl.: H01F 7/18, F02D 41/20

(54) **VORRICHTUNG ZUR ANSTEUERUNG WENIGSTENS EINES ELEKTROMAGNETISCHEN VERBRAUCHERS**
DEVICE FOR CONTROLLING AT LEAST ONE ELECTROMAGNETIC CONSUMER
DISPOSITIF SERVANT A LA COMMANDE D'AU MOINS UN CONSOMMATEUR ELECTROMAGNETIQUE

(30) Priorität: 02.03.1995 DE 19507222; 20.10.1995 DE 19539071
(43) Veröffentlichungstag der Anmeldung: 17.12.1997
(73) Patentinhaber: ROBERT BOSCH GMBH, 70442 Stuttgart (DE)
(72) Erfinder: DRESSLER, Klaus, D-74369 Löchgau (DE); BURKEL, Rainer, D-71679 Asperg (DE); TILLHON, Engelbert, D-74348 Lauffen (DE); WERNER, Andreas, D-73262 Reichenbach (DE); EYBERG, Wilhelm, D-71229 Leonberg (DE); KOCH, Andreas, D-74321 Bietigheim-Bissingen (DE); SCHULZ, Udo, D-71665 Vaihingen (DE); KRAMPE, Wolfgang, D-71272 Renningen (DE)
(86) Internationale Anmeldenummer: DE9600160
(87) Internationale Veröffentlichungsnummer: WO9627198

(56) Entgegenhaltungen:
- WO-A-89/03579
- DE-A- 4 237 706
- US-A- 4 862 866

## Beschreibung

### Stand der Technik

Die Erfindung betrifft eine Vorrichtung zur Ansteuerung wenigstens eines elektromagnetischen Verbrauchers gemäß dem Oberbegriff des Anspruchs 1.

Eine Vorrichtung zur Ansteuerung eines elektromagnetischen Verbrauchers ist beispielsweise aus der nicht vorveröffentlichten DE-OS 44 13 240 bekannt. Bei dieser Vorrichtung wird die beim Abschalten freiwerdende Energie in einem Kondensator gespeichert. Dabei wird die beim Übergang von einem Haltestrom auf den Strom 0 freiwerdende Energie in einen Kondensator umgeladen.

Die beim Übergang auf den Anzugstrom auf den Haltestrom freiwerdende Energie geht bei dieser Einrichtung verloren.

Die WO-A-89 03579 beschreibt eine Schaltungsanordnung zur Versorgung eines elektromagnetischen Verbrauchers mit einer Versorgungsspannung und einer zusätzlich in Reihe zum Verbraucher angeordneten Treiberschaltung, die von einem Löschkreis zur Abschaltung des Verbrauchers überbrückbar ist. Im Löschkreis ist ein Energiespeicher in Form eines Kondensators zur Aufnahme der im Verbraucher gespeicherten Energie vorgesehen. Die beim Abschalten des Verbrauchers freiwerdende Energie wird immer in den Kondensator umgeladen. Ein Freilauf während einer Stromregelung ist mit dieser Einrichtung nicht realisierbar. Bei einem Defekt des Schaltmittels wird der Verbraucher ständig bestromt.

Die US-A-4,862,866 zeigt eine Einrichtung um einen Kondensator auf eine erhöhte Spannung aufzuladen. Hierzu wird eine zusätzliche Spule bestromt. Die beim Abschalten freiwerdende Energie dient zur Ladung des Kondensator. Diese Schaltung ist sehr aufwendig, da neben der zusätzlichen Spule noch weitere Schaltmittel erforderlich sind.

### Aufgabe der Erfindung

Der Erfindung liegt die Aufgabe zugrunde, bei einer Vorrichtung zur Ansteuerung eines elektromagnetischen Verbrauchers eine möglichst einfache aufgebaute Einrichtung bereitzustellen, bei der der Einschaltvorgang beschleunigt und der Gesamtenergieverbrauch minimiert wird.

### Vorteile der Erfindung

Die erfindungsgemäße Anordnung mit den Merkmalen der unabhängigen Ansprüche weist den Vorteil auf, daß die beim Übergang von dem Anzugsstrom auf den Haltestrom freiwerdende Energie zurückgewonnen werden kann. Einer besonders vorteilhaften Ausführungsform ist es möglich, daß mit der gleichen Endstufe zwei Verbraucher gleichzeitig in unterschiedlicher Weise angesteuert werden. Das heißt, es sind zeitlich überlappende Einspritzungen möglich.

### Zeichnung

Die erfindungsgemäße Einrichtung wird nachstehend anhand den in der Zeichnung dargestellten Ausführungsformen erläutert. Es zeigen Figur 1 eine erste Schaltungsanordnung der erfindungsgemäßen Einrichtung, Figur 2 eine zweite Schaltungsanordnung und Figur 3 verschiedene über der Zeit aufgetragene Signale.

### Beschreibung der Ausführungsbeispiele

Die erfindungsgemäße Einrichtung wird bevorzugt bei Brennkraftmaschinen, insbesondere bei selbstzündenden Brennkraftmaschinen, eingesetzt. Dort wird die Kraftstoffzumessung mittels elektromagnetischer Ventile gesteuert. Diese elektromagnetischen Ventile werden im folgenden als Verbraucher bezeichnet. Die Erfindung ist nicht auf diese Anwendung beschränkt, sie kann überall dort eingesetzt werden, wo schnell schaltende elektromagnetische Verbraucher benötigt werden.

Bei der Anwendung bei Brennkraftmaschinen, insbesondere bei selbstzündenden Brennkraftmaschinen legen der Öffnungs- und Schließzeitpunkt des Magnetventils den Einspritzbeginn bzw. das Einspritzende des Kraftstoffs in den Zylinder fest.

In Figur 1 sind die wesentlichsten Elemente der erfindungsgemäßen Einrichtung dargestellt. Bei der dargestellten Ausführungsform handelt es sich um eine Vierzylinderbrennkraftmaschine. Hierbei ist jedem Verbraucher ein Einspritzventil und jedem Einspritzventil ein Zylinder der Brennkraftmaschine zugeordnet. Bei höheren Zylinderzahlen der Brennkraftmaschine sind entsprechend mehr Ventile, Schaltmittel und Dioden vorzusehen.

Mit 100, 101, 102 und 103 sind vier Verbraucher dargestellt. Jeweils ein Anschluß der Verbraucher 100 bis 103 stehen über ein Schaltmittel 115 und eine Diode 110 mit einer Spannungsversorgung 105 in Verbindung.

Die Diode 110 ist so angeordnet, daß sie mit ihrer Anode mit dem Pluspol und mit ihrer Kathode mit dem Schaltmittel 115 in Verbindung steht. Bei dem Schaltmittel 115 handelt es sich vorzugsweise um einen Feldeffekttransistor.

Jeweils der zweite Anschluß der Verbraucher 100 bis 103 steht über jeweils ein zweites Schaltmittel 120, 121, 122 und 123 mit einem Widerstandsmittel 125 in Verbindung. Bei dem Schaltmittel 120 bis 123 handelt es sich ebenfalls vorzugsweise um Feldeffekttransistoren. Die Schaltmittel 120 bis 123 werden als Lowside-Schalter und das Schaltmittel 115 als Highside-Schalter bezeichnet. Der zweite Anschluß des Widerstandsmittels 125 steht mit dem zweiten Anschluß der Spannungsversorgung in Verbindung.

Jedem Verbraucher 100 bis 103 ist eine Diode 130, 131, 132 und 133 zugeordnet. Der Anodenanschluß der Dioden steht jeweils mit dem.Verbindungspunkt zwischen Verbraucher und Lowside-Schalter in Kontakt. Der Kathodenanschluß steht mit einem Kondensator 145 sowie einem weiteren Schaltmittel 140 in Verbindung. Der zweite Anschluß des Schaltmittels 140 steht mit den ersten Anschlüssen der Verbraucher 100 bis 103 in Kontakt. Bei dem Schaltmittel 140 handelt es sich ebenfalls vorzugsweise um einen Feldeffekttransistor. Dieses Schaltmittel 140 wird auch als Booster-Schalter bezeichnet. Der zweite Anschluß des Kondensators 145 steht ebenfalls mit dem zweiten Anschluß der Versorgungsspannung 105 in Verbindung.

Der Highside-Schalter 115 wird von einer Steuereinheit 160 mit einem Ansteuersignal AH beaufschlagt. Das Schaltmittel 120 wird von der Steuereinheit 160 mit einem Ansteuersignal AL1, das Schaltmittel 121 mit einem Ansteuersignal AL2, das Schaltmittel 122 mit einem Ansteuersignal AL3, das Schaltmittel 123 mit einem Ansteuersignal AL4 und das Schaltmittel 140 mit einem Ansteuersignal AC beaufschlagt.

Zwischen dem zweiten Anschluß der Spannungsversorgung 105 und dem Verbindungspunkt zwischen dem Schaltmittel 115 und den ersten Anschlüssen der Verbraucher 100 bis 103 ist eine Diode 150 geschaltet. Hierbei ist die Anode der Diode mit dem zweiten Anschluß der Spannungsversorgung 105 verbunden.

Mittels des Widerstandes 125 kann der durch den Verbraucher fließende Strom ermittelt werden.

Mit der dargestellten Anordnung ist eine Strommessung über den Strommeßwiderstand 125 nur möglich, wenn eines der Schaltmittel 120 bis 123 geschlossen ist. Um den Strom auch bei geöffneten Lowside-Schaltern erfassen zu können, kann der Strommeßwiderstand auch an anderer Stelle angeordnet werden. Beispielsweise kann der zweite Anschluß des Kondensators 145 mit dem Verbindungspunkt zwischen dem Strommeßmittel 125 und dem Schaltmittel 120 bis 123 verbunden werden. In diesem Fall ist auch eine Strommessung bei gesperrtem Lowside-Schalter möglich. Ferner kann das Strommeßmittel zwischen der Spannungsversorgung und dem Highside-Schalter bzw. zwischen dem Highside-Schalter und den Verbrauchern angeordnet sein.

In Figur 2 ist eine entsprechende Vorrichtung dargestellt, bei der die Verbraucher 100 bis 103 in zwei Gruppen aufgeteilt sind. Die Verbraucher 100 und 101 bilden eine erste Gruppe, und die Verbraucher 102 und 103 bilden eine zweite Gruppe von Verbrauchern. Die Verbraucher werden den einzelnen Gruppen derart zugeordnet, daß Verbraucher, die unter bestimmten Betriebszuständen gleichzeitig anzusteuern sind, unterschiedlichen Gruppen zugeordnet werden.

Bereits in Figur 1 beschriebene Elemente sind in Figur 2 mit entsprechenden Bezugszeichen bezeichnet. Für jede Gruppe ist jeweils ein Highside-Schalter 115 und 116 vorgesehen. Die Diode 111 entspricht der Diode 110 der ersten Gruppe. Entsprechend ist der Booster-Transistor 140 ebenfalls doppelt auszulegen. Der Booster-Transistor der zweiten Gruppe ist mit 141 bezeichnet. Entsprechend ist der Kondensator 145 in der zweiten Gruppe mit 146 bezeichnet. Desweiteren sind zwei weitere Ansteuerleitungen für die Schaltmittel 116 und 141 vorgesehen. Der Highside-Schalter 115 der ersten Gruppe wird mit dem Signal AH1 und der Highside-Schalter 116 der zweiten Gruppe mit AH2 beaufschlagt. Der Booster-Schalter 140 der ersten Gruppe wird mit dem Signal AC1 und der Booster-Schalter 141 der zweiten Gruppe wird mit dem Signal AC2 beaufschlagt. Entsprechend ist auch der Widerstand 125 doppelt auszulegen, dieser wird in der zweiten Gruppe mit 126 bezeichnet.

In Figur 3a ist das Ansteuersignal AC für den Booster-Transistor 140 bzw. 141 aufgetragen. In Figur 3b ist das Ansteuersignal AH für die Highside-Schalter 115, 116 aufgetragen. Figur 3c zeigt das Ansteuersignal AL eines der Lowside-Schalter. In Figur 3d ist der durch den Verbraucher fließende Strom I und in Figur 3e die am Kondensator 145 anliegende Spannung UC über der Zeit aufgetragen. Hierbei ist ein Zumeßzyklus für ein Magnetventil dargestellt.

In jedem Zumeßzyklus werden verschiedene Phasen unterschieden. In einer Phase 0, vor der Ansteuerung des Verbrauchers ist die Endstufe abgeschaltet. Die Ansteuersignale AC, AH und AL befinden sich auf niederem Potential. Dies bedeutet, daß der Highside-Schalter 115, die Lowside-Schalter 120 bis 123 und der Boosterschalter 140 den Stromfluß sperren. Durch die Verbraucher fließt kein Strom. Der Kondensator 145 ist auf seine maximale Spannung UC aufgeladen. Diese nimmt beispielsweise einen Wert von ca. 80 Volt an, wohingegen die Spannung der Spannungsversorgung einen Wert von ca. 12 V annimmt.

In der ersten Phase zu Beginn der Ansteuerung, die als Boosterbetrieb bezeichnet wird, wird der Lowside-Schalter angesteuert, der dem Verbraucher zugeordnet ist, der Kraftstoff zumessen soll. Dies bedeutet, daß ab der Phase 1 das Signal AL einen hohen Pegel annimmt. Gleichzeitig wird auf die Leitung AC ein hohes Signal ausgegeben, das den Schalter 140 durchsteuert. Der Highside-Schalter 115 wird nicht angesteuert, dieser sperrt weiterhin. Diese Ansteuerung der Schaltmittel bewirkt, daß vom Kondensator 145 über den Boosterschalter 140, den entsprechenden Verbraucher, den dem Verbraucher zugeordneten Lowside-Schalter und das Strommeßmittel 125 ein Strom fließt. In dieser Phase steigt der Strom I bedingt durch die hohe Spannung am Verbraucher sehr schnell an. Die Phase 1 endet, wenn die am Kondensator 145 anliegende Spannung einen bestimmten Wert U2 unterschreitet.

In der zweiten Phase, die als Anzugsstromregelung bezeichnet wird, wird der Einschaltstrom von dem Highside-Schalter 115 übernommen und der Booster inaktiviert. In der zweiten Phase wird das Ansteuersignal für den Boosterschalter 140 zurückgenommen, so daß der Schalter 140 sperrt. Die Ansteuersignale AH und AL für den Highside-Schalter 115 und dem Verbraucher zugeordneten Lowside-Schalter werden auf hohen Pegel gesetzt, damit diese Schalter den Stromfluß freigeben. Somit fließt ein Strom von der Spannungsversorgung 105 über die Diode 110, den Highside-Schalter 115, den Verbraucher, den entsprechenden Lowside-Schalter, den Strommeßwiderstand 125 zurück zur Spannungsquelle 105. Durch Antakten des High-Side-Schalters kann der Strom, der mittels des Strommeßwiderstandes 125 erfaßt wird, auf einen vorgebbaren Wert für den Anzugsstrom IA geregelt werden. Das heißt, bei Erreichen des Sollstroms IA für den Anzugsstrom wird der Highside-Schalter 115 so angesteuert, daß er sperrt. Bei Unterschreiten einer weiteren Schwelle wird er wieder freigegeben.

Bei gesperrten Highside-Schalter 115 wirkt ein Freilaufkreis. Der Strom fließt vom Verbraucher durch den Lowside-Schalter, den Widerstand 125 und die Freilaufdiode 150.

Die zweite Phase endet, wenn von der Steuereinheit 160 das Ende der Anzugsphase erkannt wird. Dies kann z.B. der Fall sein, wenn eine Schaltzeitpunkterkennung erkennt, daß der Magnetventilanker seine neue Endlage erreicht hat. Erkennt die Schaltzeitpunkterkennung nicht innerhalb einer vorgegeben Zeit, daß der Magnetventilanker seine neue Endlage erreicht hat, so wird auf Fehler erkannt.

In der dritten Phase, die auch als erste Schnellöschung bezeichnet wird, wird das Ansteuersignal für den entsprechenden Lowside-Schalter zurückgenommen. Dies bewirkt, daß ein Strom von dem jeweiligen Verbraucher durch die dem Verbraucher zugeordnete Diode 130 bis 133 in den Kondensator 145 fließt und die im Verbraucher gespeicherte Energie in den Kondensator 145 umgeladen wird. Der Highside-Schalter 115 wird dabei in der dargestellten Ausführungsform so angesteuert, daß er geschlossen bleibt. In dieser Phase sinkt der Strom vom Anzugsstrom IA auf den Haltestrom IH ab. Gleichzeitig steigt die Spannung, die am Kondensator 145 anliegt, auf einen Wert U3, der aber deutlich unter dem Wert U1 liegt. Die dritte Phase ist beendet, wenn der Sollwert IH für den Haltestrom erreicht wird. Die beim Übergang vom Anzugsstrom IA auf den Haltestrom IH freiwerdende Energie wird in dem Kondensator gespeichert. Besonders vorteilhaft ist hierbei, daß der Übergang vom Anzugsstrom auf den Haltestrom auf Grund der Schnellöschung schnell erfolgt.

An die dritte Phase schließt sich die vierte Phase an, die auch als Haltestromregelung bezeichnet wird. Entsprechend wie in der zweiten Phase bleibt das Ansteuersignal für den Lowside-Schalter auf seinem hohen Niveau, das heißt der dem Verbraucher zugeordnete Lowside-Schalter bleibt geschlossen. Durch Öffnen und Schließen des High-Side-Schalters 115 wird der Strom, der durch den Verbraucher fließt, auf den Sollwert für den Haltestrom eingeregelt. Bei gesperrten Highside-Schalter 115 wirkt ein Freilaufkreis. Der Strom fließt vom Verbraucher durch den Lowside-Schalter, den Widerstand 125 und die Freilaufdiode 150. Die Phase 4 ist beendet, wenn der Einspritzvorgang abgeschlossen ist.

In der anschließenden fünften Phase, die auch als zweite Schnellöschung und Schnellöschungsüberprüfung bezeichnet wird, wird der entsprechende Lowside-Schalter abgeschaltet und der Highside-Schalter 115 durchgesteuert. In dieser Phase fällt der Strom, der durch den Verbraucher fließt, ebenfalls schnell auf den Wert Null ab. Gleichzeitig steigt die Spannung U, die am Kondensator 145 anliegt, um einen kleineren Wert an, als in der dritten Phase.

In der 3 und 5 Phase geht der Sollwert für den Strom I von einem hohen auf einen niederen Wert über. In diesen Phasen wird jeweils der dem Verbraucher zugeordnete Low-Sideschalter derart angesteuert, daß er den Stromfluß sperrt. Die frei werdende Energie wird dabei in den Kondensator 145, 146 umgeladen. In diesen Phasen erfolgt eine Schnellöschung. Dies bewirkt, daß der Strom rasch seinen neuen Sollwert erreicht.

In den Phasen zwei und vier erfolgt eine Stromregelung durch Antakten des High-Side-Schalters. Bei gesperrtem Highside-Schalter ist die Freilaufdiode 150 aktiv. In diesen Phasen fällt der Strom langsam ab. Dies führt zu einer geringeren Schaltfrequenz.

In der sechsten Phase, ist die Endstufe inaktiv, das heißt, es erfolgt keine Kraftstoffzumessung. Dies bedeutet, das Ansteuersignal AC für den Booster-Schalter 140, das Ansteuersignal AH für den Highside-Schalter und das Ansteuersignal AL für die Lowside-Schalter nehmen alle niedriges Niveau an und alle Schalter sperren. Der Strom, der durch den Verbraucher fließt, bleibt auf 0 und die Spannung am Kondensator 145 bleibt auf ihrem Wert.

In der siebten Phase nach der Ansteuerung, die auch als Nachtaktung bezeichnet wird, wird der Highside-Schalter 115 durch das Ansteuersignal AH wieder in seinen leitenden Zustand gebracht. Durch Schließen eines Lowside-Schalters wird ein Stromfluß in einem der Verbraucher initialisiert. Der Strom fließt beispielsweise über die Diode 110, den Schalter 115, den Verbraucher 100, das Schaltmittel 120 und das Strommeßmittel 125 zurück in die Spannungsquelle. Bei Erreichen eines Sollwertes für den Strom, der so gewählt ist, daß das Magnetventil noch nicht reagiert, wird der Lowside-Schalter so angesteuert, daß er öffnet. Dies bewirkt wiederum eine Schnellöschung für den Strompfad bestehend aus dem Verbraucher, einem der Dioden 130 bis 133 und dem Kondensator 145. Dadurch steigt die am Kondensator 145 anliegende Spannung an. Sobald der Strom seinen Nullwert wieder erreicht, wird der Lowside-Schalter 120 wieder aktiviert. Dieser Vorgang wird solange wiederholt, bis die Spannung am Kondensator 145 schrittweise wieder den Wert U1 erreicht.

Anschließend erfolgt die Phase 8, in der alle Ansteuersignale zurückgenommen und alle Schalter in ihrem gesperrten Zustand gebracht werden. Diese Phase entspricht der Phase 0.

Ist vorgesehen, daß pro Zumeßzyklus jeder Zylinder nur ein Einspritzintervall aufweist, so treten bei einer Einrichtung gemäß Figur 1 keine Schwierigkeiten auf. Ist dagegen vorgesehen, daß eine Voreinspritzung vor der eigentlichen Haupteinspritzung bzw. eine Nacheinspritzung nach der eigentlichen Haupteinspritzung erfolgt, so kann der Fall eintreten, daß die Magnetventile zweier Zylinder gleichzeitig anzusteuern sind. Insbesondere die Haupteinspritzung und die Voreinspritzung des nachfolgenden Zylinders bzw. die Nacheinspritzung und die Voreinspritzung des nachfolgenden Zylinders können sich zeitlich überlappen. Dies führt bei einer Schaltungsanordnung gemäß Figur 1 dazu, daß über die Lowside-Schalter zwei Verbraucher ausgewählt werden, mittels des High-Side-Schalters 115 aber nur eine gemeinsame Stromregelung möglich ist. Mit dieser Anordnung können zwei Ventile nicht gleichzeitig unterschiedlich angesteuert werden. So ist es beispielsweise nicht möglich, bei einem Magnetventil den Strom auf den Haltestrom und beim anderen Magnetventil auf den Anzugsstrom zu regeln. Ferner muß der Kondensator 145 werden, bevor das nächste Ventil angesteuert werden kann. Wenn die Ausschaltpunkte und die Einschaltpunkt zweier Ventile sehr kurz aufeinander folgen, ist es nicht möglich den Kondensator 145 zu laden.

Eine solche Ansteuerung, bei dem zwei Magnetventile gleichzeitig unterschiedlich bestromt werden bzw. daß der Kondensator 145 geladen wird, ist dagegen mit einer Einrichtung gemäß Figur 2 möglich. Bei dieser Anordnung werden die Verbraucher in zwei Gruppen aufgeteilt. Jeder Gruppe von Verbrauchern ist ein Highside-Schalter 115, 116, ein Booster-Schalter 140, 141, ein Meßwiderstand 125, 126 und ein Kondensator 145, 146 zugeordnet. Jeweils eine Gruppe von Verbrauchern kann mittels des jeweiligen Highside-Schalter 115 bzw. 116 ausgewählt werden. Erfindungsgemäß ist vorgesehen, daß jeweils die Verbraucher unterschiedlichen Gruppen zugeordnet werden, die den Zylindern zugeordnet sind, in die nacheinander Kraftstoff zugemessen wird.

Die erfindungsgemäße Vorrichtung wurde am Beispiel einer Brennkraftmaschine mit vier Zylindern dargestellt. Die Vorgehensweise ist auch auf Brennkraftmaschinen mit anderer Zylinderzahl übertragbar. Hierzu ist eine entsprechende Anzahl von Verbrauchern, Schaltmitteln und weiteren Elementen vorzusehen. Auch kann vorgesehen sein, daß die Verbraucher in eine größere Anzahl von Gruppen aufgeteilt wird. Dies ist insbesondere bei höheren Zylinderzahlen sinnvoll.

Bei der bisher beschriebenen Ausführungsform erfolgt nach der Stromregelphase ein Übergang von einem hohen Stromniveau auf niedrigeres Stromniveau, wobei ein Teil der gespeicherten elektrischen Energie benützt wird, um den Kondensator teilweise aufzuladen. Ein weitere Aufladung des Kondensators erfolgt am Ansteuerende bei der Schnellöschung des Laststroms. Reicht danach die Ladung des Kondensators für ein erneutes Einschalten noch nicht aus, wird durch periodisches Ein- und Ausschalten des Laststroms (Nachtakten) zwischen zwei Einspritzvorgängen und Speicherung der elektrischen Energie eine weitere Spannungserhöhung erreicht.

Hohe Motordrehzahlen bedingen kürzer werdende Zeitspannen, die zur Spannungshochsetzung mittels Nachtaktung genutzt werden können. Bei hohen Drehzahlen ist die Hochsetzung in der Zeit zwischen zwei Einspritzungen nicht möglich, so daß der Kondensator nicht auf die erforderliche Spannung aufgeladen werden kann. Erfindungsgemäß wird daher bei einer weiteren Ausführungsform vorgeschlagen, daß die Spannungshochsetzung bereits während der Stromregelung durchgeführt wird und der Kondensator während der Ansteuerung wieder vollständig aufgeladen wird. Dadurch kann das Nachtakten in der Ansteuerlücke entfallen. Desweiteren wird das Risiko verringert, daß es zu einer unerwünschten Einspritzung kommt, da der Verbraucher zwischen den zwei Einspritzvorgängen nicht bestromt wird.

In Figur 4 sind entsprechend wie in Figur 3 die Ansteuersignale AC für den Booster-Transistor 41, in Figur 4b das Ansteuersignal AH für den High-Side-Schalter, in Figur 4c das Ansteuersignal AL eines Low-Side-Schalters, in Figur 4d ein Steuersignal AS das den Ladezustand des Kondensators berücksichtigt, in Figur 4e der durch den Verbraucher fließende Strom I und in Figur 4f die an Kondensator abfallende Spannung U über der Zeit aufgetragen.

Entsprechend wie bei dem Ansteuerverfahren gemäß Figur 3 werden verschiedene Phasen unterschieden. In einer Phase 0, die vor de Ansteuerung des Verbrauchers liegt, ist die Endstufe abgeschaltet. Die Ansteuersignale AC, AH, AL und das Signal AS befinden sich auf niederem Potential. Dies bedeutet, daß der High-Side-Schalter, 115 die Low-Side-Schalter 120 - 123 und der Boosterschalter 140 den Stromfluß sperren. Durch die Verbraucher fließt kein Strom. Der Kondensator 145 ist auf seine maximale Spannung U10 aufgeladen. Diese nimmt einen Wert von ca. 80 Volt an, wohingegen die Sannungsversorgung Werte von ca. 12 Volt annimmt.

Die erste Phase zu Beginn der Ansteuerung entspricht der ersten Phase der Vorgehensweise gemäß Figur 3. Während der Phase 1 steigt das Signal AS auf seinen hohen Pegel an. Dies zeigt an, daß die am Kondensator abfallende Spannung kleiner als ein vorgegebener Schwellwert US ist.

In der 2. Phase, die auch als Anzugstromregelung bezeichnet werden kann, wird der Einschaltstrom vom High-Side-Schalter 115 übernommen und der Booster inaktiviert. Dies bedeutet, daß in der 2. Phase das Ansteuersignal AT für den Booster-Schalter 140 zurückgenommen wird, so daß der Schalter 140 sperrt. Die Ansteuersignale AH und AL für den High-Side-Schalter 115 und dem Verbraucher zugeordneten Low-Side-Schalter nehmen einen hohen Pegel an, damit diese Schalter den Stromfluß freigeben. Somit fließt ein Strom von der Spannungsversorgung 105 über die Diode 110, den High-Side-Schalter 115, den Verbraucher, den entsprechenden Low-Side-Schalter, den Strommeßwiderstand 125 zurück zur Spannungsquelle 105.

Im Unterschied zur Phase 2 gemäß Figur 3 wird durch Antakten des Lowside-Schalters der Strom, der mittels des Strommeßwiderstandes 125 erfaßt wird, auf einen vorgebbaren Wert für den Anzugstrom IA geregelt. Das heißt bei Erreichen des Sollstromes IA für den Anzugstrom wir der Low-Side-Schalter 120 bis 125 so angesteuert, daß er sperrt. Bei unterschreiten einer weiteren Schwelle wird er wieder freigegeben. Dies hat zur Folge, daß bei geöffnetem Low-Side-Schalter 120 bis 125 ein Strom vom jeweiligen Verbraucher durch die dem Verbraucher zugeordnete Diode 130 bis 133 in den Kondensator 145 fließt und die im Verbraucher gespeicherte Energie in den Kondensator 145 umgeladen wird. Gleichzeitig steigt die Spannung U, die am Kondensator 145 anliegt, an.

Die zweite Phase endet, wenn die Steuereinheit 160 das Ende der Anzugsphase erkennt. Dies kann z.B. der Fall sein, wenn eine Schaltzeitpunkterkennung erkennt, daß der Magnetventilanker seine neue Endlage erreicht hat.

In der dritten Phase, die auch als erste Schnellöschung bezeichnet wir, wird entsprechend der dritten Phase gemäß der ersten Ausführungsform das Ansteuersignal für den entsprechenden Low-Side-Schalter zurückgenommen. Dies bewirkt, daß ein Strom von dem jeweiligen Verbraucher durch die dem Verbraucher zugeordnete Diode 130-133 in den Kondensator 145 fließt. Die im Verbraucher gespeicherte Energie wird dabei in den Kondensator 145 umgeladen. In dieser Phase sinkt der Strom vom Anzugstrom IA auf den Haltestrom IH ab. Gleichzeitig steigt die Spannung U, die am Kondensator 145 anliegt an. Die dritte Phase ist beendet, wenn der Sollwert für den Haltestrom erreicht wird. Die beim Übergang vom Anzugstrom auf den Haltestrom frei werdende Energie wird im Kondensator gespeichert.

An die dritte Phase schließt sich die vierte Phase an, die auch als Haltestromregelung bezeichnet wird. Entsprechend wie in der zweiten Phase bleibt das Ansteuersignal für den High-Side-Schalter auf seinem hohe Niveau, d. h. der High-Side-Schalter bleibt geschlossen. Beim Öffnen und Schließen des Low-Side-Schalters wird der Strom, der durch den Verbraucher fließt auf den Sollwert für den Haltestrom eingeregelt. Bei gesperrtem Lowside-Schalter fließt der Strom vom jeweiligen Verbraucher durch die dem Verbraucher zugeordnete Diode 130-133 in den Kondensator 145. Dadurch wird die im Verbraucher gespeicherte Energie in den Kondensator umgeladen.

Sobald die am Kondensator abfallende Spannung U einen vorgegebenen Schwellwert US erreicht hat, wechselt das Signal AS auf niederes Potential ab. Damit ist der erste Teil 4a der vierten Phase beendet. Ab diesem Zeitpunkt erfolgt die Stromregelung nicht mehr mittels des Low-Side-Schalters sondern mittels des High-Side-Schalters. Das bedeutet, der Lowside-Schalter ist ständig in seiner leitenden Position und der High-Side-Schalter wechselt zwischen seiner gesperrten und seiner geöffneten Stellung. Bei gesperrtem Highside-Schalter 115 wirkt ein Freilaufkreis. Der Strom fließt vom Verbraucher durch den Lowside-Schalter, den Widerstand 125 und die Freilaufdiode 150. Die vierte Phase ist beendet, wenn der Einspritzvorgang abgeschlossen ist.

Die sich anschließende fünfte Phase entspricht der fünften Phase der Vorgehensweise gemäß Figur 3. Die Phasen sechs und sieben, gemäß Figur 3 sind bei dieser Art der Ansteuerung nicht erforderlich.

Solange das Signal AS auf seinem hohen Pegel liegt, d.h. die Spannung am Kondensator den vorgegebenen Sollwert US noch nicht erreicht hat, arbeitet die Endstufenanordnung als stromregelnder Hochsetzsteller. In diesem Betriebszustand wird der High-Side-Schalter dauernd durchgeschaltet. Die Stromregelung erfolgt durch den dem einzelnen Verbraucher zugeordneten Lowside-Schalter. Der zur Stromregelung periodisch ein- und ausgeschaltet wird.

Hat die am Kondensator 145 abfallende Spannung U einen vorgegebenen Wert US erreicht, wird in einem anderen Betriebsmodus umgeschaltet. In diesem Betriebsmodus erfolgt keine weitere Aufladung des Kondensators. Die Stromregelung erfolgt entsprechend wie in dem Ausführungsbeispiel bei Figur 3 mittels des High-Side-Schalters.

Der Schwellwert US für die Kondensatorspannung wird vorzugsweise so gewählt, daß die Spannung zum Ende der Phase 4a zusammen mit dem Spannungsanstieg in der fünften Phase einen Spannungswert ergibt, der zum schnellen Einschalten erforderlich ist. In der Phase 4a arbeitet die Schaltungsanordnung als Hochsetzsteller. Die Stromregelung erfolgt in der Phase 4b mittels des High-Side-Schalters.

## Patentansprüche

1. Vorrichtung zur Ansteuerung wenigstens eines elektromagnetischen Verbrauchers, insbesondere eines Magnetventils zur Steuerung der Kraftstoffzumessung in eine Brennkraftmaschine, mit einem ersten Schaltmittel (115, 116), das zwischen einem ersten Anschluß einer Versorgungsspannung und einem ersten Anschluß wenigstens eines Verbrauchers (100, 101, 102, 103) angeordnet ist, mit zweiten Schaltmitteln (120, 121, 122, 123), die zwischen einem zweiten Anschluß eines zugeordneten Verbrauchers (100, 101, 102, 103) und dem zweiten Anschluß der Spannungsversorgung angeordnet sind, dadurch gekennzeichnet, daß Mittel vorgesehen sind, die die zweiten Schaltmittel (120, 121, 122, 123) derart ansteuern, daß wenigstens die beim Übergang von einem Anzugstromwert (IA) auf einen Haltestromwert (IH) freiwerdende Energie in einem Speichermittel (145, 146) speicherbar ist und daß Mittel vorgesehen sind, die das erste Schaltmittel (115, 116) derart ansteuern, daß in einer Phase, in der der Strom auf einen Sollwert regelbar ist, eine Freilaufdiode (150, 151) wirksam ist, die zwischen dem ersten Anschluß des Verbrauchers und dem zweiten Anschluß der Spannungsversorgung geschaltet ist.

2. Vorrichtung nach Anspruch 1, dadurch gekennzeichnet, daß in einer ersten Phase der Ansteuerung der erste Anschluß des Verbrauchers mittels eines dritten Schaltmittels (140,141) mit dem Speichermittel (145, 146) verbindbar ist.

3. Vorrichtung nach Anspruch 1 oder 2, dadurch gekennzeichnet, daß die beim Öffnen des zweiten Schaltmittels freiwerdende Energie in dem Speichermittel speicherbar ist.

4. Vorrichtung nach einem der vorhergehenden Ansprüche, dadurch gekennzeichnet, daß die beim Übergang von dem Haltestromwert (IA) auf den Wert Null freiwerdende Energie in dem Speichermittel (145) speicherbar ist.

5. Vorrichtung nach einem der Ansprüche 1 bis 4, dadurch gekennzeichnet, daß in einer Phase, in der der Strom auf einen Sollwert regelbar ist, die freiwerdende Energie in dem Speichermittel (145) speicherbar ist.

6. Vorrichtung nach einem der vorherigen Ansprüche, dadurch gekennzeichnet, daß die zweiten Schaltmittel in einer Phase im Anschluß an die Ansteuerung kurzzeitig derart angesteuert werden, daß der Verbraucher nicht reagiert, und daß die beim Öffnen des zweiten Schaltmittels freiwerdende Energie in dem Speichermittel speicherbar ist.

7. Vorrichtung nach einem der vorherigen Ansprüche, dadurch gekennzeichnet, daß das Speichermittel parallel zu den zweiten Schaltmitteln geschaltet ist.

8. Vorrichtung nach einem der vorherigen Ansprüche, dadurch gekennzeichnet, daß die Verbraucher in wenigstens zwei Gruppen aufteilbar sind, denen jeweils ein erstes Schaltmittel (115,116), ein drittes Schaltmittel (140, 141) und/oder ein Speichermittel(145, 146) zugeordnet ist.

## Claims

1. Device for driving at least one electromagnetic load, in particular a solenoid valve for controlling the metering of fuel into an internal combustion engine, having a first switching means (115, 116), which is arranged between a first terminal of a supply voltage and a first terminal of at least one load (100, 101, 102, 103), having second switching means (120, 121, 122, 123), which are arranged between a second terminal of an associated load (100, 101, 102, 103) and the second terminal of the voltage supply, characterized in that means are provided which drive the second switching means (120, 121, 122, 123) in such a way that at least the energy which is released during the transition from a pull-in current value (IA) to a holding current value (IH) can be stored in a storage means (145, 146), and in that means are provided which drive the first switching means (115, 116) in such a way that, in a phase during which the current can be regulated to a set point, a free-wheeling diode (150, 151), which is connected between the first terminal of the load and the second terminal of the voltage supply, is acting.

2. Device according to Claim 1, characterized in that, in a first phase of the driving, the first terminal of the load can be connected to the storage means (145, 146) by means of a third switching means (140, 141).

3. Device according to Claim 1 or 2, characterized in that the energy which is released when the second switching means is opened can be stored in the storage means.

4. Device according to one of the preceding claims, characterized in that the energy which is released during transition from the holding current value (IA) to the value zero can be stored in the storage means (145).

5. Device according to one of Claims 1 to 4, characterized in that, in a phase in which the current can be regulated to a set point, the energy which is released can be stored in the storage means (145).

6. Device according to one of the preceding claims, characterized in that, in a phase which follows the driving, the second switching means are briefly driven in such a way that the load does not react, and in that the energy which is released when the second switching means is opened can be stored in the storage means.

7. Device according to one of the preceding claims, characterized in that the storage means is connected in parallel with the second switching means.

8. Device according to one of the preceding claims, characterized in that the loads can be divided up into at least two groups, to which in each case a first switching means (115, 116), a third switching means (140, 141) and/or a storage means (145, 146) are assigned.

## Revendications

1. Dispositif servant à la commande d'au moins un consommateur électromagnétique, en particulier d'une électrovanne servant à commander le dosage du carburant dans un moteur à combustion interne, avec un premier moyen de commande (115, 116) qui est disposé entre un premier raccordement à une tension d'alimentation et un premier raccordement d'au moins un consommateur (100, 101, 102, 103), avec des seconds moyens de commande (120, 121, 122, 123) qui sont disposés entre un deuxième raccordement d'un consommateur associé (100, 101, 102, 103) et le deuxième raccordement de la source d'alimentation en tension,
caractérisé en ce que
• des moyens sont prévus qui commandent les seconds moyens de branchement (120, 121, 122, 123) d'une manière telle qu'au moins l'énergie qui est libérée lors du passage d'une valeur de l'intensité d'armement (IA) à une valeur de l'intensité de maintien (IH) puisse être stockée dans un accumulateur (145, 146) et
• des moyens sont prévus qui commandent les premiers moyens de branchement (115, 116) d'une manière telle que lors d'une phase, pendant laquelle on peut régler l'intensité, sur une valeur de consigne, une diode de roue libre (150, 151) est opérationnelle, diode qui est branchée entre le premier raccordement du consommateur et le deuxième raccordement de la source d'alimentation en tension.

2. Dispositif selon la revendication 1,
caractérisé en ce que
dans une première phase de la commande le premier raccordement du consommateur peut être relié au moyen d'un troisième moyen de branchement (140, 141) à l'accumulateur d'énergie (145, 146).

3. Dispositif selon la revendication 1 ou 2,
caractérisé en ce que
l'énergie qui est libérée lors de l'ouverture du deuxième moyen de branchement peut être accumulée dans l'accumulateur.

4. Dispositif selon l'une des revendications précédentes,
caractérisé en ce que
l'énergie qui est libérée lors du passage de la valeur de l'intensité de maintien (IA) à la valeur zéro peut être stockée dans l'accumulateur (145).

5. Dispositif selon l'une des revendications 1 à 4,
caractérisé en ce que
dans une phase, dans laquelle on peut régler l'intensité sur une valeur de consigne, on peut stocker l'énergie libérée dans l'accumulateur (145).

6. Dispositif selon l'une des revendications précédentes,
caractérisé en ce que
• les seconds moyens de branchement sont commandés dans une phase qui fait suite à la commande de manière brève telle que le consommateur ne réagisse pas et
• l'énergie qui est libérée lors de l'ouverture du deuxième moyen de branchement puisse être stockée dans l'accumulateur.

7. Dispositif selon l'une des revendications précédentes,
caractérisé en ce que
l'accumulateur est branché en parallèle aux seconds moyens de branchement.

8. Dispositif selon l'une des revendications précédentes,
caractérisé en ce que
les consommateurs peuvent être répartis en au moins deux groupes, auxquels est respectivement associé un premier moyen de branchement (115, 116), un troisième moyen de branchement (140, 141) et/ou un accumulateur d'énergie (145, 146).
